# EUROPÄISCHE PATENTSCHRIFT

(11) **EP 0 767 858 B1**
(45) Veröffentlichungstag und Bekanntmachung des Hinweises auf die Patenterteilung: **17.05.2000**
(21) Anmeldenummer: 95921709.2
(22) Anmeldetag: 14.06.1995
(51) Int. Cl.: E04D 13/035

(54) **DACHFENSTER**
ROOF WINDOW
FENETRE DE TOIT

(30) Priorität: 28.06.1994 DE 4422584
(43) Veröffentlichungstag der Anmeldung: 16.04.1997
(73) Patentinhaber: Lafarge Braas Roofing Accessories GmbH & Co. KG., 61437 Oberursel (DE)
(72) Erfinder: Geib, Jörg, 55568 Staudernheim (DE); Hieronimus, Franz-Josef, 63150 Heusenstamm (DE); Illmann, Wolfgang, 64319 Pfungstadt (DE)
(74) Vertreter: Brüning, Rolf, Dr.rer.nat.
(86) Internationale Anmeldenummer: DE9500794
(87) Internationale Veröffentlichungsnummer: WO9600826

(56) Entgegenhaltungen:
- DE-A- 3 104 217
- FR-A- 1 086 648
- LU-A- 34 852
- US-A- 4 750 302
- US-A- 5 148 643

## Beschreibung

Die Erfindung betrifft ein klappbares Dachfenster für ein geneigtes Dach mit einem Grundrahmen und einem Fensterflügel, der wahlweise an einer von zumindest zwei gleich langen Seiten des Grundrahmens anschlagbar ist, wobei der Fensterflügel am Grundrahmen mit zumindest einem Scharnier angelenkt ist, welches einen mit dem Fensterflügel verbundenen beweglichen Scharnierteil und einen feststehenden Scharnierteil aufweist, sowie eine vom Scharnier beabstandete Arretiervorrichtung zum Fixieren des Fensterflügels mit zumindest einem mit dem Grundrahmen verbindbaren Rastelement.

Dachfenster weisen üblicherweise einen in das Dach einbaubaren rechteckigen Grundrahmen und einen am Grundrahmen angelenkten Fensterflügel auf. Zur Verbindung von Fensterflügel und Grundrahmen ist an einer werkseitig vorgegebenen Seite des Grundrahmens zumindest ein Scharnier vorgesehen, bei dem der feststehende Scharnierteil einstückig mit dem Grundrahmen und der bewegliche Scharnierteil einstückig mit dem Fensterflügel ausgebildet ist. Die Scharnierteile sind durch einen als Schwenkachse dienenden Bolzen unlösbar miteinander verbunden.

Ein derartiges Dachfenster weist nur eine werkseitig vorgegebene Öffnungsrichtung auf. Eine nachträgliche Veränderung der Öffnungsrichtung ist nicht möglich, so daß bei der Planung der Dachkonstruktion und beim Einbau des Dachfensters darauf zu achten ist, daß das Öffnen des Dachfensters nicht durch Kamine, Antennenmasten, Lüftungsrohre u. ä. behindert wird.

Aus der EP 0 519 197 A1 ist ein Dachfenster mit einem rechteckigen Grundrahmen bekannt, bei dem jede der vier Seiten des Grundrahmens einen feststehenden Scharnierteil aufweist. Der anzulenkende Fensterflügel ist an einer langen und an einer kurzen Seite mit einem beweglichen Scharnierteil versehen. Das zur Verbindung von Fensterflügel und Grundrahmen dienende Scharnier entsteht durch einen lösbaren Bolzen, der den feststehenden Scharnierteil des Grundrahmens und den beweglichen Scharnierteil des Fensterflügels miteinander verbindet. Das bekannte Dachfenster weist, je nachdem an welcher Seite des Grundrahmens die Scharnierteile miteinander verbunden werden, vier Öffnungsrichtungen auf. Um den Fensterflügel des geöffneten Dachfensters zu arretieren, ist als Arretiervorrichtung eine am Fensterflügel angelenkte Aufstellstange vorgesehen, die in vier an den Innenseiten des Grundrahmens angeordneten Einrichtungen zum Spannen, Auflegen oder Einhaken fixierbar ist.

Bei dem bekannten Dachfenster wird beim Anlenken des Fensterflügels an den Grundrahmen jeweils nur ein einziges Scharnierteil des Grundrahmens und des Fensterflügels benutzt. Zum Arretieren des Fensterflügels wird die Aufstellstange ebenfalls nur in einer einzigen Einrichtungen fixiert. Die überzähligen Scharnierteile und Einrichtungen stellen beim Ausstieg aus dem Dachfenster eine Gefahrenquelle dar und erhöhen unnötigerweise die Herstellkosten.

Aufgabe der vorliegenden Erfindung ist es, ein Dachfenster zu schaffen, dessen Fensterflügel wahlweise an einer von zumindest zwei gleich langen Seiten des Grundrahmens anschlagbar ist, das einen gefahrlosen Ausstieg auf das Dach ermöglicht und das kostengünstig herstellbar ist.

Die Aufgabe wird erfindungsgemäß dadurch gelöst, daß die Scharnierteile schwenkbar miteinander zu einer Einheit verbunden sind, so daß beim Drehen des Fensterflügels um seine senkrecht stehende Mittelachse zum Anschlagen an einer anderen Seite des Grundrahmens die Scharnierteile miteinander verbunden bleiben, daß der feststehende Scharnierteil einen Halter aufweist, der an der gewählten Seite des Grundrahmens anbringbar ist, und daß am Grundrahmen Anlageflächen zum wahlweisen Anbringen des Halters oder des Rastelements vorgesehen sind.

Bei dem erfindungsgemäßen Dachfenster ist die Anschlagseite des Fensterflügels frei wählbar, denn der Halter des feststehenden Scharnierteils und das Rastelement der Arretiervorrichtung sind in dem an die Anlageflächen anlegbaren Bereich baugleich ausgebildet, so daß der Halter und das Rastelement gegeneinander austauschbar an jeder mit Anlageflächen versehenen Seite des Grundrahmens anbringbar ist. Halter und Rastelement können beispielsweise mit je zwei Durchgangsbohrungen versehen sein, und die Anlagefläche kann analog zum Halter bzw. zum Rastelement mit je zwei Bohrungen versehen sein, die mit den Durchgangsbohrungen des Halters bzw. des Rastelements fluchten. Die Verbindung des Halters bzw. des Rastelements mit dem Grundrahmen kann durch in die Bohrungen einsetzbare Befestigungselemente erfolgen.

Um das erfindungsgemäße Dachfenster mit einer anderen Öffnungsrichtung zu versehen, werden der Halter und das Rastelement vom Grundrahmen getrennt, und der Fensterflügel wird um seine zur Fensterfläche senkrechte stehende Mittelachse gedreht. Hierbei bleiben der feststehende Scharnierteil und der bewegliche Scharnierteil als Einheit miteinander verbundenen, so daß während der Drehung ein komplettes Scharnier besteht, das zusammen mit dem Fensterflügel gedreht wird. Nach der Drehung des Fensterflügels werden der Halter und das Rastelement erneut am Grundrahmen angebracht.

Um bei einem Wechsel der Anschlagseite des Fensterflügels eine möglichst schnelle und einfache Montage von Halter und Rastelement zu erreichen, können die Anlageflächen achssymmetrisch auf dem Grundrahmen des Dachfensters angeordnet und in den Grundrahmen eingesenkt sein, so daß Halter und Rastelement in die Einsenkungen einsetzbar und bei der Montage gegen ein Verschieben in Längs- oder Querrichtung gesichert sind.

Vorteilhaft ist es, wenn der Halter bzw. das Rastelement an der Stirnfläche des Grundrahmens anbringbar ist, weil auf diese Weise die zur Befestigung des Halters bzw. des Rastelements erforderlichen Befestigungselemente durch den Fensterflügel diebstahlsicher verdeckt sind. Zum Anbringen des Halters bzw. des Rastelements an den Stirnflächen des Grundrahmens kann es erforderlich sein, die Stirnflächen des Grundrahmens relativ breit auszuführen, so daß ausreichend große Anlageflächen entstehen. Bei aus Holz oder Kunststoff hergestellten Grundrahmen ergibt sich bereits aus Stabilitäts- und Festigkeitsgründen eine relativ breite Stirnfläche, bei stabilen Grundrahmen aus Metallblech können breite Anlageflächen durch eine Umbördelung des oberen Randes des Grundrahmens erreicht werden.

Ein besonders stabil ausgebildetes Scharnier, das zum Anlenken von schweren Fensterflügeln mit Isolierverglasung geeignet ist, entsteht, wenn der feststehende Scharnierteil oder der bewegliche Scharnierteil als U-förmige Aufnahme ausgebildet ist, in die das andere Scharnierteil einsetzbar ist. In diesem Fall können die beiden Scharnierteile durch einen die U-förmige Aufnahme durchsetzenden Bolzen miteinander verbunden sein. Die Bolzenverbindung ist vorzugsweise als einbruchsichere unlösbare Verbindung ausgeführt. Anstelle eines Scharnieres können zwei Halbscharniere vorgesehen sein, deren Scharnierteile an zwei möglichst weit voneinander beabstandeten Stellen mit dem Rahmen des Fensterflügels bzw. mit dem Grundrahmen des Dachfensters verbindbar sind.

Grundrahmen und Fensterflügel können eine achssymmetrische, vorzugsweise quadratische, Kontur aufweisen. Um ein Dachfenster, das einen Grundrahmen und einen Fensterflügel mit unterschiedlich langen Seiten aufweist, mit vier Öffnungsrichtungen zu versehen, ist es erforderlich, den beweglichen Scharnierteil beispielsweise von der langen Seite des Fensterflügels zu trennen und an einer der kurzen Seiten neu anzubringen. Ein derartiger Arbeitsschritt erübrigt sich, wenn Grundrahmen und Fensterflügel eine quadratische Kontur aufweisen. Besonders großflächige Dachfenster entstehen, wenn Grundrahmen und Fensterflügel sechs- oder achteckig ausgebildet sind, so daß ein Dachfenster mit sechs bzw. acht Öffnungsrichtungen entsteht.

Eine besonders feste Verbindung des Halters bzw. des Rastelements mit dem Grundrahmen kann erreicht werden, wenn der Halter bzw. das Rastelement an der Seitenfläche und an der Stirnfläche des Grundrahmens anbringbar ist. Dies kann erreicht werden, wenn der Halter bzw. das Rastelement die Anlageflächen U-förmig umgreift, so daß Befestigungselemente aus zwei Richtungen in den Grundrahmen einbringbar sind.

Eine zusätzliche Verankerung von Halter und Rastelement am Grundrahmen kann bewirkt werden, wenn Halter und Rastelement als eine Art Steckschuh ausgebildet sind, bei dem der obere Teil des Halters bzw. des Rastelements die Stirnfläche des Grundrahmens U-förmig umgreift und der untere Teil des Halters bzw. des Rastelements als L-förmiger Winkel gestaltet ist, so daß sich der Halter bzw. das Rastelement mit dem kurzen Schenkel des Winkels an der äußeren Seitenwand des Grundrahmens abstützt. Das U-förmige Umgreifen der Anlageflächen und die Abstützung an der Seitenwand des Grundrahmens bewirken, daß der Fensterflügel bereits vor dem Anbringen der Befestigungselemente am Grundrahmen fixiert.

Der Halter bzw. das Rastelement kann im Bereich der Anlageflächen kraftschlüssig und/oder formschlüssig mit dem Grundrahmen verbindbar sein. Zur kraftschlüssigen Verbindung können Befestigungselemente wie Schrauben, Nieten o. dgl. verwendet werden. In diesem Fall sind der Halter, das Rastelement und die Anlageflächen in analoger Weise mit Bohrungen zu versehen, die zur Aufnahme der Befestigungselemente dienen. Eine formschlüssige Befestigung beispielsweise des Halters am Grundrahmen ist möglich, wenn der Halter mit einer Grundplatte versehen ist, die lochartige Aussparungen aufweist. Die Grundplatte kann in eine an der äußeren Seitenfläche des Grundrahmens angebrachte U-förmige Blechlasche einbringbar sein, die mit in die lochartigen Aussparungen der Grundplatte einbiegbaren Metallzungen versehen ist.

Das Rastelement kann an der dem Scharnier gegenüberliegenden Seite des Grundrahmens befestigbar sein.

Der Fensterflügel eines geöffneten Dachfensters ist auf einfache Weise arretierbar, wenn am Fensterflügel ein Verschlußelement angelenkt ist, welches Aufnahmen für das am Grundrahmen befestigte Rastelement aufweist. Das Verschlußelement kann als Druckstab ausgebildet sein, der in bestimmten Abständen über seine gesamte Länge hin verteilte klammerartige Ausnehmungen aufweist, in die ein als runder Zapfen ausgebildetes Rastelement einbringbar ist. Als Verschlußelement kann auch ein an den Fensterflügel angelenkter Druckstab vorgesehen sein, der durch eine am Grundrahmen befestigte U-förmige Lasche geführt ist. Die U-förmige Lasche kann eine Gewindebohrung aufweisen, in die zur Fixierung des Druckstabes eine Schraube mit einem gerändelten Griff einschraubbar ist.

In der Zeichnung ist ein bevorzugtes Ausführungsbeispiel eines erfindungsgemäßen Dachfensters dargestellt, bei dem insbesondere das Scharnier und die Arretiervorrichtung näher erläutert werden.

Es zeigt
- Fig. 1: ein erfindungsgemäßes Dachfenster in der Draufsicht und in verkürzter Darstellung,
- Fig. 2: zeigt das Dachfenster aus Fig. 1 im Bereich des Scharnieres im Längsschnitt II-II und
- Fig. 3: zeigt das Dachfenster aus Fig. 1 im Bereich der Arretiervorrichtung im Längsschnitt III-III.

In Fig. 1. ist in der Draufsicht und verkürzt ein erfindungsgemäßes Dachfenster 10 mit einem quadratischen Grundrahmen 12 und einem entsprechenden Fensterflügel 14 dargestellt, der mit einem Scharnier 16 am Grundrahmen 12 angelenkt ist. Das Scharnier 16 weist einen am Fensterflügel 14 angeschweißten beweglichen Scharnierteil 18 und einen feststehenden Scharnierteil 20 auf, der einen Halter 22 zum Anbringen an einer frei gewählten Seite des Grundrahmens 12 aufweist. Die beiden Scharnierteile 18, 20 sind U-förmig ausgebildet, wobei der bewegliche Scharnierteil 18 in den feststehenden Scharnierteil 20 eingesetzt ist. Ein Bolzen 24 durchsetzt die aneinander anliegenden die Schenkel bildenden Bereiche der Scharnierteile 16, 18 und verbindet diese schwenkbar miteinander zu einer Einheit.

An der dem Scharnier 16 gegenüberliegenden Seite des Grundrahmens 12 ist eine Arretiervorrichtung 26 zum Fixieren des Fensterflügels 14 vorgesehen, die ein am Grundrahmen 12 anbringbares Rastelement 28 und ein mittels einer Haltelasche 30 am Fensterflügel 14 angelenktes U-förmiges Verschlußelement 32 aufweist.

Der aus Metallblech bestehende Grundrahmen 12 ist im oberen Randbereich U-förmig umlaufend umgebördelt, so daß der Grundrahmen 12 breite Stirnflächen aufweist. Zum Anbringen des Halters 22 und des Rastelements 28 sind Anlageflächen 34 in die Stirnflächen des Grundrahmens 12 mittig eingesenkt.

Halter 22 und Rastelement 28 sind in dem an den Anlageflächen 34 anliegenden Bereich baugleich mit je zwei Durchgangsbohrungen versehen, die mit je zwei in den Anlageflächen 34 angeordneten Gewindebohrungen 36 fluchten. Zur kraftschlüssigen Verbindung des Halters 22 bzw. des Rastelements 28 mit dem Grundrahmen 12 sind Befestigungsschrauben 38 in die Durchgangsbohrungen eingesetzt und in die Gewindebohrungen 36 der Anlageflächen 34 eingeschraubt. Da der Halter 22 des feststehenden Scharnierteils 20 und das Rastelement 28 der Arretiervorrichtung 26 baugleich ausgebildet sind, sind der Halter 22 und das Rastelement 28 gegeneinander austauschbar und an jeder mit Anlageflächen 34 versehenen Seite des Grundrahmens 12 anbringbar.

In Fig. 2 ist das Dachfensters 10 im Bereich des Scharnieres 16 im Längsschnitt II-II dargestellt. Der Halter 22 ist als Steckschuh ausgebildet, dessen oberer Teil 40 die Stirnfläche des Grundrahmens 12 U-förmig umgreift und dessen unterer Teil 42 als L-förmiger Winkel gestaltet ist, dessen kurzer Schenkel sich an der äußeren Seitenwand des Grundrahmens 12 abstützt. Der Halter 22 ist zusammen mit dem feststehende Scharnierteil 20 als einstückiges Biegeteil aus Metallblech ausgeführt.

Der feststehende Scharnierteil 20 ist in der Seitenansicht L-förmig ausgeführt, mit einem kurzen vom Halter 22 ausgehenden Schenkel und einem langen seitlich über den Grundrahmen 12 hinausragenden Schenkel, so daß der die Scharnierteile 18, 20 verbindende Bolzen 24 oberhalb des Grundrahmens 12 angeordnet ist. Der Fensterflügel 14 besitzt einen als Hohlprofil ausgebildeten Rahmen 44, der einen Γ-förmigen den Grundrahmen 12 umfassenden Querschnitt aufweist. Der Γ-förmige Querschnitt weist einen kurzen Schenkel und einen schmalen langen Schenkel auf. Der Rahmen 44 ist im oberen Bereich des kurzen Schenkels mit einer schlitzartigen Durchbrechung versehen, in den eine Glasscheibe 46 schubladenartig eingeschoben ist. Der lange Schenkel des Rahmens 44 besitzt im unteren Bereich Ausnehmungen 48, die zum Ablauf von in den Rahmen 44 eingedrungener Flüssigkeit dienen.

In Fig. 3 ist das Dachfenster 10 aus Fig. 1 im Bereich der Arretiervorrichtung 26 im Längsschnitt III-III dargestellt. An den Rahmen 44 des Fensterflügels 14 ist eine U-förmige Haltelasche 30 angeschweißt. Ein parallel zur Haltelasche 30 verlaufender Bolzen 50 verbindet Haltelasche 30 und Verschlußelement 32 so miteinander, daß das Verschlußelement 32 zur Mitte der Fensteröffnung hin schwenkbar gelagert ist. Das Rastelement 28 umgreift mit seinem oberen Teil den Grundrahmen 12 U-förmig, wobei hingegen der untere Teil als in die Fensteröffnung hineinragender Winkel ausgeführt. Der Winkel des Rastelements 28 ist an seinem Ende zu einem runden Zapfen 52 verformt. Die dem Rastelement 28 zugewandte Seite des Verschlußelements 32 ist zur Aufnahme des Zapfens 52 in definierten Abständen mit klammerartigen Aufnahmen 54 versehen.

## Patentansprüche

1. Klappbares Dachfenster (10) für ein geneigtes Dach mit einem Grundrahmen (12) und einem Fensterflügel (14), der wahlweise an einer von zumindest zwei gleich langen Seiten des Grundrahmens (12) anschlagbar ist, wobei der Fensterflügel (14) am Grundrahmen (12) mit zumindest einem Scharnier (16) angelenkt ist, welches einen mit dem Fensterflügel (14) verbundenen beweglichen Scharnierteil (18) und einen feststehenden Scharnierteil (20) aufweist, sowie eine vom Scharnier (16) beabstandete Arretiervorrichtung (26) zum Fixieren des Fensterflügels (14) mit zumindest einem mit dem Grundrahmen (12) verbindbaren Rastelement (28),
**dadurch gekennzeichnet,**
daß die Scharnierteile (18, 20) schwenkbar miteinander zu einer Einheit verbunden sind, so
daß beim Drehen des Fensterflügels (14) um seine senkrecht stehende Mittelachse zum Anschlagen an einer anderen Seite des Grundrahmens (12) die Scharnierteile (18, 20) miteinander verbunden bleiben,
daß der feststehende Scharnierteil (20) einen Halter (22) aufweist, der an der gewählten Seite des Grundrahmens (12) anbringbar ist,
daß am Grundrahmen (12) Anlageflächen (34) zum wahlweisen Anbringen des Halters (22) oder des Rastelements (28) vorgesehen sind.

2. Dachfenster nach Anspruch 1,
**dadurch gekennzeichnet,**
daß der Grundrahmen (12) und der Fensterflügel (14) eine achssymmetrische, vorzugsweise quadratische, Kontur aufweisen.

3. Dachfenster nach einem der Ansprüche 1 oder 2,
**dadurch gekennzeichnet,**
daß der Halter (22) bzw. das Rastelement (28) die Anlageflächen (34) U-förmig umgreift.

4. Dachfenster nach einem der Ansprüche 1 bis 3,
**dadurch gekennzeichnet,**
daß der Halter (22) bzw. das Rastelement (28) im Bereich der Anlageflächen (34) kraftschlüssig und/oder formschlüssig mit dem Grundrahmen (12) verbindbar ist.

5. Dachfenster nach einem der Ansprüche 1 bis 4,
**dadurch gekennzeichnet,**
daß das Rastelement (28) an der dem Scharnier (16) gegenüberliegenden Seite des Grundrahmens (12) befestigbar ist.

6. Dachfenster nach einem der Ansprüche 1 bis 5,
**dadurch gekennzeichnet,**
daß am Fensterflügel (14) ein Verschlußelement (32) angelenkt ist, welches Aufnahmen (54) für das mit dem Grundrahmen (12) verbindbaren Rastelement (28) aufweist.

## Claims

1. An opening roof window (10) for a pitched roof, with a base frame (12) and a glazed wing (14) which may be secured as desired to one of at least two equal-length sides of the base frame (12), in which the glazed wing (14) is articulated on the base frame (12) by at least one hinge (16) having a movable section (18) fastened to the glazed wing (14) and a fixed section (20) and a catch (26) spaced away from the hinge (16) for securing the glazed wing (14) to at least one engaging component (28) securable to the base frame (12),
**characterized in that**
the hinge sections (18, 20) are pivotably combined into a unit, so that when pivoting the glazed wing (14) around its vertical central axis in order to secure it to another side of the base frame (12) the hinge sections (18, 20) remain combined into a unit and
that the fixed hinge section (20) shows a retainer (22) which can be fitted to the selected side of the base frame (12),
that on the base frame (12) bearing surfaces (34) are provided for for fitting the retainer (22) or the engaging component (28) as desired.

2. An opening roof window according to claim 1,
**characterized in that**
the base frame (12) and the glazed wing (14) show a contour which is axially symmetric, preferably square-shaped.

3. An opening roof window according to one of claims 1 to 2,
**characterized in that**
the retainer (22) and respectively the engaging component (28) encompasses the bearing surfaces (34) building a U.

4. An opening roof window according to one of claims 1 to 3,
**characterized in that**
the retainer (22) and respectively the engaging component (28) is securable by adherence and/or form-fitted to the base frame (12) in the area of the bearing surfaces (34).

5. An opening roof window according to one of claims 1 to 4,
**characterized in that**
the engaging component (28) can be fixed to the side of the base frame (12) opposite to the hinge (16).

6. An opening roof window according to one of claims 1 to 5,
**characterized in that**
to the glazed wing (14) a locking component (32) is articulated which shows receptacles (54) for the engaging component (28) which is securable to the base frame (12).

## Revendications

1. Fenêtre à bascule (10) pour un toit incliné avec un cadre de base (12) et un battant de fenêtre (14) pouvant être, au choix, attaché à l'un d'au moins deux côtés de même longueur du cadre de base (12), le battant de fenêtre (14) étant relié au cadre de base (12) par au moins une charnière (16) qui présente une portion de charnière mobile (18) reliée au battant de fenêtre (14) et une portion de charnière fixe (20) de même qu'un dispositif d'arrêt (26) espacé de la charnière (16) pour fixer le battant de fenêtre (14) avec au moins un élément d'enclenchement (28) pouvant être relié au cadre de base (12),
**caractérisée en ce que,**
les portions de charnières (18, 20) sont reliées l'une à l'autre de façon pivotante pour former un tout, si bien que les portions de charnière (18, 20) restent reliées l'une à l'autre si l'on tourne le battant de fenêtre (14) sur son axe médian restant vertical pour qu'il porte sur un autre côté du cadre de base (12),
en ce que la portion de charnière fixe (20) présente un support (22) qui peut être monté sur le côté choisi du cadre de base (12) et
en ce que des surfaces d'appui (34) sont prévues sur le cadre de base (12) pour y déposer au choix le support (22) ou l'élément d'enclenchement (28).

2. Fenêtre de toit selon la revendication 1,
**caractérisée en ce que,**
le cadre de base (12) et le battant de fenêtre (14) présentent un contour symétrique par rapport à l'axe, de préférence carré.

3. Fenêtre de toit selon l'une des revendications 1 ou 2,
**caractérisée en ce que,**
le support (22) et donc respectivement l'élément d'enclenchement (28) enserrent les surfaces d'appui (34) en forme d'U.

4. Fenêtre de toit selon l'une des revendications 1 à 3,
**caractérisée en ce que,**
le support (22) et donc respectivement l'élément d'enclenchement (28) peuvent être raccordés au cadre de base (12) dans la zone des surfaces d'appui (34) par compression et/ou analogie de forme.

5. Fenêtre de toit selon l'une des revendications 1 à 4
**caractérisée en ce que,**
l'élément d'enclenchement (28) peut être fixé au côté du cadre de base (12) opposé à la charnière (16).

6. Fenêtre de toit selon l'une des revendications 1 à 5
**caractérisée en ce que,**
au battant de fenêtre (14) est fixé un élément de fermeture (32) qui présente des réceptacles (54) pour l'élément d'enclenchement (28) qui peut être raccordé au cadre de base (12).
